# EUROPÄISCHE PATENTSCHRIFT

(11) **EP 0 965 682 B1**
(45) Veröffentlichungstag und Bekanntmachung des Hinweises auf die Patenterteilung: **07.05.2003**
(21) Anmeldenummer: 99111616.1
(22) Anmeldetag: 16.06.1999
(51) Int. Cl.: D21D 5/28, D21B 1/34

(54) **Verfahren und Behälter zum Stapeln und Verdünnen von hochkonsistentem Papierfaserstoff**
Method and container for stacking and diluting high consistency pulp
Méthode et récipient pour stocker et diluer une pulpe à consistance élevée

(30) Priorität: 17.06.1998 DE 19826879
(43) Veröffentlichungstag der Anmeldung: 22.12.1999
(73) Patentinhaber: Voith Paper Patent GmbH, 89522 Heidenheim (DE)
(72) Erfinder: Gehr, Volker, Dr., 88255 Baienfurt (DE); Nuber, Martin, 88131 Lindau (DE)

(56) Entgegenhaltungen:
- EP-A- 0 323 749
- EP-A- 0 686 578
- DE-C- 3 522 395
- US-A- 4 604 193

## Beschreibung

Die Erfindung bezieht sich auf ein Verfahren gemäß dem Oberbegriff des Anspruchs 1 sowie auf einen Behälter gemäß dem Oberbegriff des Anspruchs 16.

Verfahren dieser Art werden angewendet, um bereits aufgelösten Papierfaserstoff mit einem Trockengehalt, der z. B. zwischen 20 und 40 % liegt, so zu stapeln, daß er über eine gewünschte Verweilzeit In diesem Zustand verbleibt, um z. B. den Faserstoff zu bevorraten oder eine chemische Reaktion ablaufen zu lassen. In der Regel wird dabei ein Behälter zur Aufnahme des Papierfaserstoffes verwendet. Bekanntlich ist bei vielen chemischen Reaktionen eine Mindestverweilzeit erforderlich, wobei es auch Fälle gibt, bei denen die Verweilzeit weder unter- noch überschritten werden darf, also innerhalb einer bestimmten Bandbreite liegen sollte. Ein typischer Anwendungsfall ist die Bleiche von hochkonsistentem Papierfaserstoff. Grundsätzlich wird dabei eine höhere Konsistenz angestrebt, um erstens das benötigte Volumen so gering wie möglich zu halten und zweitens die Effektivität der chemischen Reaktion zu begünstigen. In der Regel wird auch eine Temperatur deutlich über der der Umgebung eingestellt

In den meisten Fällen ist der Papierfaserstoff in der Stapelkonsistenz nicht pumpfähig, was seine Handhabung erschwert. Aus diesem Grunde wird der Papierfaserstoff nach Ablauf der chemischen Reaktion mindestens so weit verdünnt, daß er pumpfähig ist. Dieses Verdünnen erfolgt oft außerhalb des Behälters, da die Verdünnung innerhalb des Behälters zu Problemen der Betriebssicherheit führen kann.

Die DE-OS 35 22 395 C1 zeigt einen Lagerbehälter (Turm) für Altpapier. Dieser dient der chemischen Behandlung von verschmutztem unaufgelösten Altpapier. Das Verfahren zielt also darauf, den als Altpapier angefallenen Rohstoff zunächst chemisch und in hochkonsistentem Zustand so vorzubehandeln, daß er anschließend mit einem im Behälterboden angeordneten Auflöserotor bearbeitet werden kann. Dabei sind der beschriebene Lagerbehälter und der Auflöserotor auf den nicht aufgelösten, also noch aufzulösenden Rohstoff abgestimmt und entsprechend ausgestaltet.

In der EP 0 475 669 B1 sowie der EP-A-0 686 578 wird ein Stapelbehälter gezeigt, in dessen Bodenbereich eine Verdünnung durch Zufuhr von wasser und Vermischung mit Hilfe eines Propellers erfolgt. Dieses Vorgehen führt zwar dazu, daß sich eine pumpfähige Suspension herstellen läßt, diese ist aber sehr ungleichmäßig, so daß z.B. vorgeschlagen wird, Pumpen an verschiedenen Stellen anzusetzen, die verschiedene Stoffdichten der Suspension vertragen.

Es ist Aufgabe der vorliegenden Erfindung, ein Verfahren sowie einen Behälter zu schaffen, mit dem sich eine zuverlässige Möglichkeit zum Stapeln des hochkonsistenten Papierfaserstoffes bietet, wobei gleichzeitig das Verdünnen und Abpumpen mit einfachen Mitteln möglich gemacht werden soll.

Diese Aufgabe wird durch im Kennzeichen der Ansprüche 1 und 16 genannten Merkmale erfüllt. weitere Ausgestaltungen sind den abhängigen Ansprüchen zu entnehmen.

Mit Hilfe des erfindungsgemäßen Verfahrens wird eine kontrollierte Verdünnungsströmung unterhalb des hochkonsistenten Papierfaserstoffes erzeugt, wobei eine Suspension gebildet und durch die Siebvorrichtung (insbesondere kontinuierlich) abgepumpt wird. Da die Siebvorrichtung mit einem Räumer versehen ist, wird vermieden, daß sie verstopft. In den Fällen, in denen das Herauslösen von hochkonsistenten Stoffansammlungen aus dem über der Suspension liegenden Bereich nicht vermieden werden kann, erfolgt deren Zirkulation unter Mitwirkung des Räumers so lange, bis sie sich mit Wasser verdünnt und wieder aufgelöst haben. Eine solche Wiederauflösung erfordert zwar nur geringe Kräfte, sie ist aber erforderlich, da sonst bei den Stoffpumpen Schwierigkeiten auftreten können. Zur Aufbringung der bei der Wiederauflösung benötigten Kräfte ist der Räumer, der sich zur Siebfreihaltung in dichter Nähe zum Sieb bewegt, sehr gut geeignet.

Die Erfindung und ihre Vorteile werden erläutert anhand von Zeichnungen. Dabei zeigen:
- Fig. 1: einen Behälter zur Ausführung des erfindungsgemäßen Verfahrens, geschnitten in Seitenansicht;
- Fig. 2: eine andere Seitenansicht von außen des Gegenstandes der Fig. 1;
- Fig. 3: eine Variante eines Behälters zur Ausführung des erfindungsgemäßen Verfahrens, Teilansicht,
- Fig. 4: eine weitere Variante;
- Fig. 5: den in Fig. 4 gezeigten Gegenstand um 90° gedreht und geschnitten;
- Fig. 6: eine weitere Variante.

Alle Figuren deuten die zur Durchführung des Verfahrens verwendeten Vorrichtungen lediglich an, ohne konstruktive Details zu offenbaren.

Fig. 1 zeigt den unteren Teil eines Behälters zum Stapeln und Verdünnen von Papierfaserstoff. Der Behälter ist hier im wesentlichen rotationssymmetrisch mit senkrechter Mittellinie und enthält ein erstes Volumen 1 (nur teilweise gezeichnet) und ein zweites Volumen 2. Das erste Volumen 1 dient der Aufnahme des hochkonsistenten Papierfaserstoffs, welcher darin - wie bereits erwähnt - gestapelt oder mit Chemikalien behandelt wird. Zwischen den beiden Teilen des Behälters ist ein kegelstumpfförmiger Übergang, wodurch die Strömungsquerschnittsfläche in stromabwärtiger Richtung verkleinert wird. Das ergibt ein großes Stapelvolumen und hindert den hochkonsistenten Papierfaserstoff daran, unkontrollierbar herabzurutschen. Die Grenze 10 zwischen dem hochkonsistenten Faserstoff und dem im zweiten Volumen 2 verdünnten Faserstoff ist gestrichelt angedeutet. Dabei handelt es sich nicht um eine scharf definierte Fläche, da sie sich - je nach Betriebszustand - ständig verändert. Verdünnungswasser W wird durch seitlich angebrachte Verdünnungswasserrohre 9 bzw. 9' zugeführt. Die im zweiten Volumen 2 vorhandene Suspension wird in dem hier gezeigten Beispiel durch einen Rührpropeller 7 und einen Räumer 4 in eine Zirkulationsströmung 3 versetzt, welche hier durch zwei Pfeile lediglich angedeutet ist. Der Räumer 4 gehört zu einer Siebvorrichtung 8, welche ein Sieb 5 aufweist. Das Sieb 5 enthält Öffnungen 6, die ein Teil des im zweiten Volumen 2 bewegten Papierfaserstoffes als Suspension S passieren kann, die dann über den Gutstoffstutzen 11 abgeführt wird. Der Räumer 4 ist hier z.B. als Flügelrotor ausgebildet, der in unmittelbarer Nähe des Siebes 5, d.h. in einem Abstand zwischen 1 und 10 mm, entlang bewegt wird. Neben der Freihaltung des Siebes 5 dient der Flügelrotor auch dazu, eine Umwälzströmung zu erzeugen, welche ähnlich wie bei einem Pumplaufrad die Flüssigkeit zentral ansaugt und radial beschleunigt. Diesei Bewegung überlagert sich außerdem eine reine Rotationsbewegung, die hier In der Seitenansicht nicht dargestellt werden kann, auf die aber später noch eingegangen wird. Die Intensität der Rotationsbewegung hängt sehr stark von der Form des Behälters, des Räumers und von eventuellen Strömungseinbauten ab. Der Rührpropeller 7 ist hier konzentrisch mit dem Räumer 4 auf der gegenüberliegenden Seite des das zweite Volumen 2 definierenden Behälterteils angeordnet. Er unterstützt die Förderwirkung des Räumers 4 insofern, als er in seinem Zentrum eine hydraulische Druckwirkung ausübt. Grundsätzlich kann der Rührpropeller 7 im gleichen Drehsinn wie der Räumer 4, aber auch im entgegengesetzten Drehsinn angetrieben werden. Dadurch läßt sich die Intensität der Rotationssbewegung beeinflussen. Wenn der Räumer 4 auch ankommende Faseragglomerationen zerkleinern soll, kann es von Vorteil sein, den Rührpropeller 7 entgegengesetzt laufen zu lassen, damit eine größere Relativgeschwindigkeit zwischen dem Räumer 4 und der von ihm angesaugten Suspension erzeugt wird. Die Zugabe des Verdünnungswassers W kann z.B. durch das Zugaberohr 9 in den eingedickten Faserstoff erfolgen oder durch das Zugaberohr 9' in den Bereich der Zirkulationsströmung 3, unmittelbar bevor sie an die Grenze 10 gelangt.

Fig. 2 zeigt den unteren Teil des Behälters in einer Ansicht von außen, die gegenüber der in der Fig. 1 um 90° versetzt ist. Sie zeigt im wesentlichen den außenliegenden Teil der Siebvorrichtung 8 sowie den Gutstoffstutzen 11 für die ausgeleitete Suspension S. Hier ist auch ein herausnehmbarer Deckel 12 gezeichnet, der ein Mann-Loch abdeckt, welches die Wartung und eventuelle Reparaturen in diesem Bereich erleichtert.

Während der in Fig. und 2 gezeigte Behälter im wesentlichen eine zylindrische Form mit dazwischen eingesetztem Kegelstumpf aufweist, kann - wie Fig. 3 zeigt - das zweite Volumen 2 durch einen liegenden Zylinder gebildet werden, in dem sich die Zirkulationsströmung 3 besonders-günstig ausbilden kann. Es ist denkbar, daß unter günstigen Voraussetzungen für die Zirkulationsströmung 3 der zusätzliche Rührpropeller 7 entfallen kann. Die in Fig. 3 gezeigte Form kann aber auch mit einem Rührpropeller kombiniert sein, der z.B. der Siebvorrichtung 8 gegenübersteht.

Wie schon erwähnt, enthält die Zirkulationsströmung 3 auch eine Rotationsbewegung, die im wesentlichen dieselbe Mittellinie hat wie die Rührorgane. Bei der in den Fig. 4 und 5 in zwei verschiedenen Ansichten gezeigten Ausführungsform wird ein liegender Zylinder für das Volumen 2 verwendet, bei dem im Gegensatz zur Fig. 3 die Siebvorrichtung 8 und der Rührpropeller 7 an den Stirnseiten des das zweite Volumen 2 bildenden Behälterteils konzentrisch angebracht sind, so daß dessen Mittellinie mit der der Rührorgane zusammenfällt. Das begünstigt die Rotationsbewegung 3'.

In Fig. 6 ist exemplarisch eine der möglichen Ausführungsformen gezeigt, bei der Rührpropeller 7 und Siebvorrichtung 8 sich nicht konzentrisch gegenüberliegen. Stattdessen ist der Rührpropeller 7 oberhalb der Siebvorrichtung 8 mit einem Winkel α von 30° gegenüber der Horizontalen angeordnet. Er befindet sich unmittelbar unter der Grenze 10 und ist besonders gut geeignet, die Zirkulationsströmung 3 direkt auf den Grenzbereich zwischen Hochkonsistenzstoff und Suspension zu richten. Die Ablösung und Verdünnung des hochkonsistenten Stoffes wird dadurch besonders wirksam und die Zirkulationsströmung 3 führt direkt in den zentralen Bereich des Räumers 4. Das Verdünnungswasser W wird durch das Zugaberohr 9' in den auf die Grenze 10 gerichteten Teil der Zirkulationsströmung 3 eingepumpt.

## Patentansprüche

1. Verfahren zum Stapeln und Verdünnen von Papierfaserstoff, welcher im hochkonsistenten Zustand in einem ersten Volumen (1) während einer definierten Verweilzeit gestapelt und anschließend in eine zweites Volumen (2) gebracht wird, welches sich dem ersten stromabwärts anschließt und in dem er mindestens so weit verdünnt wird, bis er pumpfähig ist, wobei im zweiten Volumen (2) eine Zirkulationsströmung (3) erzeugt wird, die den am Rande des ersten Volumens (1) befindlichen hochkonsistenten Papierfaserstoff abträgt, und verdünnt,
**dadurch gekennzeichnet, daß** die Zirkulationsströmung den Papierfaserstoff
einem mit einem bewegten Räumer (4) freigehaltenen Sieb (5) zuführt und daß der verdünnte Papierfaserstoff als Suspension (S) durch das Sieb (5) hindurch abgezogen wird.

2. Verfahren nach Anspruch 1,
**dadurch gekennzeichnet,**
**daß** der hochkonsistente Papierfaserstoff eine krümelige Struktur hat.

3. Verfahren nach Anspruch 1 oder 2,
**dadurch gekennzeichnet,**
**daß** der hochkonsistente Papierfaserstoff aufgelöstes, gereinigtes und anschließend wieder eingedicktes Altpapier ist.

4. Verfahren nach Anspruch 1, 2 oder 3,
**dadurch gekennzeichnet,**
**daß** der hochkonsistente Papierfaserstoff im ersten Volumen (1) einen Feststoffgehalt von 20 bis 40 % hat.

5. Verfahren nach einem der voranstehenden Ansprüche,
**dadurch gekennzeichnet,**
**daß** der Papierfaserstoff im ersten Volumen (1) chemisch gebleicht wird.

6. Verfahren nach einem der voranstehenden Ansprüche,
**dadurch gekennzeichnet,**
**daß** der Papierfaserstoff aus dem zweiten Volumen (2) mit einem Feststoffgehalt von höchstens 8 % abgezogen wird.

7. Verfahren nach einem der voranstehenden Ansprüche,
**dadurch gekennzeichnet,**
**daß** der Räumer (4) Faseragglomerate auflöst oder zerkleinert.

8. Verfahren nach einem der voranstehenden Ansprüche,
**dadurch gekennzeichnet,**
**daß** die Zirkulationsströmung (3) durch den Räumer (4) erzeugt wird.

9. Verfahren nach einem der voranstehenden Ansprüche,
**dadurch gekennzeichnet,**
**daß** die Zirkulationsströmung (3) durch einen Rührpropeller (7) unterstützt wird, dessen hydraulische Förderwirkung gleich gerichtet ist wie die des Räumers (4).

10. Verfahren nach Anspruch 9,
**dadurch gekennzeichnet,**
**daß** der Rührpropeller (7) mit Druckwirkung und der Räumer (4) mit Saugwirkung jeweils im zentralen Bereich betrieben wird.

11. Verfahren nach einem der voranstehenden Ansprüche,
**dadurch gekennzeichnet,**
**daß** durch den Räumer (4) eine spezifische Arbeit zwischen 3 kWh/t und 15 kWh/t übertragen wird.

12. Verfahren nach Anspruch 9, 10 oder 11,
**dadurch gekennzeichnet,**
**daß** Rührpropeller (7) und Räumer (4) mit entgegengesetztem Drehsinn angetrieben werden.

13. Verfahren nach Anspruch 9, 10, 11 oder 12,
**dadurch gekennzeichnet,**
**daß** Rührpropeller (7) und Räumer (4) konzentrisch gegenüberliegend angeordnet sind.

14. Verfahren nach einem der voranstehenden Ansprüche,
**dadurch gekennzeichnet,**
**daß** der Papierfaserstoff vom ersten Volumen (1) zum zweiten Volumen (2) durch eine sich allmählich verengende Strömungsquerschnittsfläche geführt wird, wobei die stromabwärtige Strömungsquerschnittsfläche höchstens 80 % der stromaufwärtigen beträgt.

15. Verfahren nach einem der voranstehenden Ansprüche,
**dadurch gekennzeichnet,**
**daß** das zweite Volumen (2) unterhalb des ersten Volumens (1) liegt

16. Behälter zur Durchführung des Verfahrens nach einem der voranstehenden Ansprüche, welcher in seinem oberen Bereich ein erstes Volumen (1) zur Aufnahme des Papierfaserstoffs im hochkonsistenten Zustand enthält und in seinem unteren Bereich ein zweites Volumen (2), in dem Mittel zum Verdünnen und Ausleiten des verdünnten Papierfaserstoffes vorhanden sind,
**dadurch gekennzeichnet,**
**daß** im zweiten Volumen (2) Mittel zur hydraulischen Umwälzung angeordnet sind, welche einen Rührpropeller (7) und eine Siebvorrichtung (8) umfassen,
wobei die Siebvorrichtung (8) mindestens ein Sieb (5) und mindestens einen Räumer (4) enthält und der verdünnte Papierfaserstoff durch das Sieb (5) hindurch abgezogen werden kann.

17. Behälter nach Anspruch 16,
**dadurch gekennzeichnet,**
**daß** Rührpropeller (7) und Siebvorrichtung (8) an der Seitenwand des unteren Teils des Behälters und sich gegenüberliegend angeordnet sind.

18. Behälter nach Anspruch 16,
**dadurch gekennzeichnet,**
**daß** Rührpropeller (7) und Siebvorrichtung (8) an der Seitenwand des unteren Teils des Behälters übereinander angeordnet sind.

19. Behälter nach Anspruch 16, 17 oder 18,
**dadurch gekennzeichnet,**
**daß** die Förderrichtung des Rührpropellers (7) waagerecht ist.

20. Behälter nach Anspruch 16, 17 oder 18,
**dadurch gekennzeichnet,**
**daß** die Förderrichtung des Rührpropellers (7) schräg aufwärts in einem Winkel (α) zwischen 0 und 30° gerichtet ist.

21. Behälter nach einem der Ansprüche 16 bis 20,
**dadurch gekennzeichnet,**
**daß** das Sieb (5) eine ebene, mit Öffnungen (6) versehene Platte ist

## Claims

1. Method for stacking and diluting paper pulp, which is stacked, in a high consistency condition, in a first volume (1) for a defined delay time, and is then taken to a second volume (2), which adjoins the first one in a downstream direction and in which it is diluted until it is capable of being pulped, a circulation flow (3) being produced in the second volume (2) that picks up and dilutes the high consistency pulp located at the edge of the first volume (1),
**characterised in that**
the circulation flow moves the pulp to a strainer (5) which is kept clear by a moving scraper (4); and that the diluted pulp is drawn off through the strainer (5) in the form of a suspension (S).

2. Method as in Claim 1,
**characterised in that**
the high consistency pulp has a crumbly structure.

3. Method as in Claim 1 or 2,
**characterised in that**
the high consistency pulp is waste paper which has been pulped, cleaned and then re-concentrated.

4. Method as in Claim 1, 2 or 3,
**characterised in that**
the high consistency pulp in the first volume (1) has a solids content of 20 to 40 %.

5. Method as in one of the preceding Claims,
**characterised in that**
the pulp is chemically bleached in the first volume (1).

6. Method as in one of the preceding Claims,
**characterised in that**
the pulp is drawn off from the second volume (2) with a maximum solids content of 8 %.

7. Method as in one of the preceding Claims,
**characterised in that**
the scraper (4) pulps or breaks up agglomerations of fibres.

8. Method as in one of the preceding Claims,
**characterised in that**
the circulation flow (3) is produced by the scraper (4).

9. Method as in one of the preceding Claims,
**characterised in that**
the circulation flow (3) is assisted by an agitator (7) whose hydraulic displacement effect goes in the same direction as that of the scraper (4).

10. Method as in Claim 9,
**characterised in that** the agitator (7) is operated to produce a pressure effect, and the scraper (4) to give a suction effect, in each case in the central area.

11. Method as in one of the preceding Claims,
**characterised in that**
a specific energy consumption of between 3 kWh/t and 15 kWh/t is imparted by the scraper (4).

12. Method as in Claim 9, 10 or 11,
**characterised in that**
the agitator (7) and the scraper (4) are driven to rotate in opposite directions.

13. Method as in Claim 9, 10, 11 or 12,
**characterised in that**
the agitator (7) and the scraper (4) are positioned concentrically opposite each other.

14. Method as in one of the preceding Claims,
**characterised in that**
the pulp is taken from the first volume (1) to the second volume (2) through a cross-sectional area of flow that gradually becomes narrower, the downstream cross-sectional area of flow being a maximum of 80 % of the upstream area.

15. Method as in one of the preceding Claims,
**characterised in that**
the second volume (2) lies beneath the first volume (1).

16. Container for implementing the method as in one of the preceding Claims, which contains, in its upper area, a first volume (1) to accept the paper pulp in a high consistency condition, and in its lower area has a second volume (2) in which there are means of dilution and of removing the diluted pulp,
**characterised in that**
there are, in the second volume (2), means of producing hydraulic circulation, comprising an agitator (7) and a strainer facility (8), the strainer facility containing at least one strainer (5) and at least one scraper (4); and the diluted pulp can be drawn off through the strainer (5).

17. Container as in Claim 16,
**characterised in that**
the agitator (7) and strainer facility (8) are positioned on the side wall of the lower part of the container and are opposite to each other.

18. Container as in Claim 16,
**characterised in that**
the agitator (7) and the strainer facility (8) are positioned on the side wall of the lower part of the container, and are positioned one on top of the other.

19. Container as in Claim 16, 17 or 18,
**characterised in that**
the delivery direction of the agitator (7) is horizontal.

20. Container as in Claim 16, 17 or 18,
**characterised in that**
the delivery direction of the agitator (7) is slanted upwards at an angle (a) of between 0 and 30°.

21. Container as in one of Claims 16 to 20,
**characterised in that**
the strainer (5) is a flat plate containing openings (6).

## Revendications

1. Procédé pour stocker et diluer de la pâte à papier qui est stockée à l'état très consistant dans un premier volume (1) pendant une durée de séjour définie, puis est amenée dans un deuxième volume (2) qui se raccorde en aval du premier et dans lequel elle est au moins suffisamment diluée pour pouvoir être pompée, un courant de circulation (3) étant produit dans le deuxième volume (2) qui enlève et dilue la pâte à papier très consistante se trouvant sur le bord du premier volume (1), **caractérisé en ce que** le courant de circulation amène la pâte à papier vers un tamis (5), dégagé par un racloir (4) en mouvement, et **en ce que** la pâte à papier diluée est extraite en tant que suspension (S) à travers le tamis (5).

2. Procédé selon la revendication 1, **caractérisé en ce que** la pâte à papier très consistante présente une structure grumeleuse.

3. Procédé selon la revendication 1 ou 2, **caractérisé en ce que** la pâte à papier très consistante est constituée de vieux papiers désagrégés, épurés, puis à nouveau épaissis.

4. Procédé selon la revendication 1, 2 ou 3, **caractérisé en ce que** la pâte à papier très consistante présente une siccité de 20 à 40 % dans le premier volume (1).

5. Procédé selon l'une des revendications précédentes, **caractérisé en ce que** la pâte à papier est blanchie chimiquement dans le premier volume (1).

6. Procédé selon l'une des revendications précédentes, **caractérisé en ce que** la pâte à papier est extraite du deuxième volume (2) avec une siccité maximale de 8 %.

7. Procédé selon l'une des revendications précédentes, **caractérisé en ce que** le racloir (4) dissout ou fragmente des agglomérats de fibres.

8. Procédé selon l'une des revendications précédentes, **caractérisé en ce que** le courant de circulation (3) est produit par le racloir (4).

9. Procédé selon l'une des revendications précédentes, **caractérisé en ce que** le courant de circulation (3) est favorisé par une hélice d'agitation (7) dont l'effet hydraulique de transport agit dans le même sens que le racloir (4).

10. Procédé selon la revendication 9, **caractérisé en ce que** l'hélice d'agitation (7) fonctionne avec un effet de refoulement et le racloir (4) avec un effet d'aspiration, toujours dans la zone centrale.

11. Procédé selon l'une des revendications précédentes, **caractérisé en ce qu'**un travail spécifique compris entre 3 kWh/t et 15 kWh/t est transmis par le racloir (4).

12. Procédé selon la revendication 9, 10 ou 11, caractcrisé en ce que l'hélice d'agitation (7) et le racloir (4) sont entraînés avec des sens de rotation opposés.

13. Procédé selon la revendication 9, 10, 11 ou 12, **caractérisé en ce que** l'hélice d'agitation (7) et lc racloir (4) sont disposés concentriquement en vis-à-vis.

14. Procédé selon l'une des revendications précédentes, **caractérisé en ce que** la pâte à papier est transportée du premier volume (1) au deuxième volume (2) à travers une surface de section d'écoulement qui se rétrécit progressivement, la surfacc de section d'écoulement aval étant au plus égale à 80 % de la section transversale d'écoulement amont.

15. Procédé selon l'une des revendications précédentes, **caractérisé en ce que** le deuxième volume (2) se situe au-dessous du premier volume (1).

16. Récipient pour la mise en oeuvre du procédé selon l'une des revendications précédentes, qui contient dans sa zone supérieure un premier volume (1) destiné à recevoir la pâte à papier à l'état très consistant, et dans sa zone inférieure, un deuxième volume (2) dans lequel sont prévus des moyens pour diluer et évacuer la pâte à papier diluée, **caractérisé en ce que** dans le deuxième volume (2) sont disposés des moyens de brassage hydrauliques qui comprennent une hélicc d'agitation (7) et un dispositif de tamisage (8), le dispositif de tamisage (8) contenant au moins un tamis (5) et au moins un racloir (4), et la pâte à papier diluée pouvant être extraite à travers le tamis (5).

17. Récipient selon la revendication 16, **caractérisé en ce que** l'hélice d'agitation (7) et le dispositif de tamisage (8) sont disposés en vis-à-vis sur la paroi latérale de la partie inférieure du récipient.

18. Récipient selon la revendication 16, **caractérisé en ce que** l'hélice d'agitation (7) et le dispositif de tamisage (8) sont disposés l'un au-dessus de l'autre sur la paroi latérale de la partie inférieure du récipient.

19. Récipient selon la revendication 16, 17 ou 18, **caractérisé en ce que** le sens de refoulement de l'hélice d'agitation (7) est horizontal.

20. Récipient selon la revendication 16, 17, ou 18, **caractérisé en ce que** le sens de refoulement de l'hélice d'agitation (7) est dirigé obliquement vers le haut suivant un angle (α) compris entre 0 et 30°.

21. Récipient selon l'une des revendications 16 à 20, **caractérise en ce que** le tamis (5) est une plaque plane pourvue d'orifices (6).
